# EUROPÄISCHE PATENTSCHRIFT

(11) **EP 4 279 697 B1**
(45) Veröffentlichungstag und Bekanntmachung des Hinweises auf die Patenterteilung: **27.08.2025**
(21) Anmeldenummer: 23158426.9
(22) Anmeldetag: 24.02.2023
(51) Int. Cl.: E05F 15/668, E05F 11/54

(54) **TOR MIT ANTRIEBSEINRICHTUNG**
DOOR WITH DRIVE DEVICE
PORTE AVEC DISPOSITIF D'ENTRAÎNEMENT

(30) Priorität: 19.05.2022 DE 202022102767 U
(43) Veröffentlichungstag der Anmeldung: 22.11.2023
(73) Patentinhaber: Hörmann KG Brockhagen, 33803 Steinhagen (DE)
(72) Erfinder:
(74) Vertreter: Hermann, Felix

(56) Entgegenhaltungen:
- WO-A1-2018/108424
- US-A- 4 560 046

## Beschreibung

Die Erfindung betrifft ein Tor nach dem Oberbegriff des Patentanspruchs 1. Derartige Tore werden zum Verschließen von Garagen, Hallen, Durchfahrten und dergleichen eingesetzt. Dabei kann das Torblatt eine Mehrzahl von in Torblattbewegungsrichtung hintereinander angeordneten und bezüglich senkrecht zur Torblattbewegungsrichtung verlaufenden Gelenkachsen gelenkig miteinander verbundenen Torblattelementen aufweisen. In diesen Fällen wird das Tor als Sektionaltor bezeichnet.

Mit solchen als Sektionaltore ausgeführten Toren können Gebäudeöffnungen und Durchfahrten von beachtlichen Abmessungen, d. h. einer Höhe von 3 m oder mehr und/oder einer Breite von 4 m oder mehr verschlossen werden. Entsprechende Torblätter weisen ein beachtliches Gewicht auf. Die motorischen Antriebseinrichtungen für solche Tore sind üblicherweise über ein untersetzendes Getriebe an das Torblatt gekoppelt. Der entsprechende Antriebsstrang des motorischen Getriebes weist eine Abtriebswelle des Motors, insbesondere Elektromotors, auf, die an eine Antriebswelle des untersetzenden Getriebes gekoppelt ist, dessen Abtriebswelle drehfest mit einer Seiltrommel verbunden sein kann, auf die ein andererseits an einem in der Schließstellung unteren Rand des Torblatts gekoppeltes Zugmittel im Verlauf der Öffnungsbewegung des Torblatts aufwickelbar ist.

Zur Unterstützung der Torblattbewegung kann eine beispielsweise eine Torsionsfeder aufweisende Gewichtsausgleichseinrichtung vorgesehen sein. Dabei kann die Torsionsfederachse etwa parallel zur Achse der Seiltrommel verlaufen, wobei die Seiltrommel drehfest mit einer Torsionsfederwelle verbunden sein kann.

Für einen Notbetrieb bei einem Defekt der motorischen Antriebseinrichtung und/oder einem Stromausfall weisen die bekannten Tore eine an das Torblatt koppelbare, manuell betreibbare Antriebseinrichtung auf. Diese manuelle Antriebseinrichtung umfasst üblicherweise ein an die Antriebswelle des untersetzenden Getriebes koppelbares Kettenrad auf, das von einer Handkette umlaufen wird. Für den Notbetrieb wird die motorische Antriebseinrichtung von der Antriebswelle des untersetzenden Getriebes abgekoppelt und das Kettenrad an diese Antriebswelle des untersetzenden Getriebes angekoppelt. Dann kann das Kettenrad manuell durch Zug an der dieses umlaufenden Handkette gedreht und so ein Notbetrieb des Tors bewirkt werden. Beim Betrieb der herkömmlichen Tore hat es sich gezeigt, dass der Notbetrieb tatsächlich nicht die erforderlichen Eigenschaften, insbesondere hinsichtlich der gewünschten Torlaufgeschwindigkeit, gewährleistet.

Ein Tor nach dem Oberbegriff des Patentanspruchs 1 ist in US 4560046 beschrieben. Angesichts dieser Probleme im Stand der Technik liegt der Erfindung die Aufgabe zugrunde, ein Tor bereitzustellen, mit dem auch im Notbetrieb die gewünschten Eigenschaften gewährleistet werden können.

Erfindungsgemäß wird diese Aufgabe durch die im kennzeichnenden Teil des Patentanspruchs 1 angegebene Weiterbildung der bekannten Tore gelöst.

Dabei geht die Erfindung auf die Erkenntnis zurück, dass die im Stand der Technik beobachteten Probleme in erster Linie darauf zurückzuführen sind, dass der Antriebsstrang einer motorischen Antriebseinrichtung herkömmlicher Tore mit Blick auf die Eigenschaften der motorischen Antriebseinrichtung ausgelegt ist, die sich im Allgemeinen von den Eigenschaften eines manuellen Antriebs unterscheiden. Insbesondere können mit einer motorischen Antriebseinrichtung sehr hohe Drehzahlen zur Verfügung gestellt werden, mit deren Hilfe über ein untersetzendes Getriebe die benötigten Öffnungskräfte mit nur geringen Drehmomenten bereitgestellt werden können. Wird ein von einer Handkette umlaufenes Kettenrad an die Antriebswelle des untersetzenden Getriebes gekoppelt, werden durch Zug an der Handkette nur geringe Drehzahlen des Kettenrads erreicht. Dann wird sehr viel Zeit zum Bewegen des Torblatts von der Schließstellung in die Öffnungsstellung benötigt. Das ist beispielsweise beim Notbetrieb von Toren für Durchfahrten bei Feuerwehren, Krankenhäusern und dergleichen nicht akzeptabel. Daher werden bei diesen Applikationen in vielen Fälle unsachgemäße Öffnungspraktiken eingesetzt, die letztlich zur Beschädigung des Tors führen.

Bei erfindungsgemäßen Toren erfolgt hingegen der Notbetrieb unter Verwendung eines gesonderten Antriebsstrangs, der auf die Besonderheiten eines manuellen Betriebs ausgerichtet ist. Dabei zeichnet sich der manuelle Betrieb in der Regel dadurch aus, dass sehr viel höhere Drehmomente aufgebracht werden können als mit den motorischen, insbesondere elektromotorischen, Antrieben herkömmlicher Tore. Bei dem gesonderten Antriebsstrang kann daher auf eine starke Untersetzung der manuellen Antriebsbewegung verzichtet werden. Dann kann der Notbetrieb erfindungsgemäßer Tore bei manueller Betätigung mit ähnlichen Geschwindigkeiten erfolgen wie der Normalbetrieb unter Einsatz eines motorischen Antriebs. Dabei wurde insbesondere auch erkannt, dass die unterstützende Wirkung einer herkömmlichen Gewichtsausgleichseinrichtung auch im Notbetrieb verfügbar ist, insbesondere wenn die motorische Antriebseinrichtung von dem Torblatt abgekoppelt ist, so dass die Öffnungsbewegung auch ohne Untersetzung noch mit zumutbarem Kraftaufwand erfolgen kann. Der Notantriebsstrang erfindungsgemäßer Tore weist ein ein vorzugsweise über Kopf angeordnetes Umlenkmittel umlaufendes Zugmittel auf. Eine Zugbewegung nach unten wird so in eine Hebebewegung nach oben umgelenkt. Das Umlenkmittel kann ein Kettenrad oder Kettenritzel aufweisen. Das Zugmittel kann eine Handkette umfassen.

Zur Vermeidung einer Störung des Normalbetriebs eines erfindungsgemäßen Tors durch den Notantriebsstrang ist erfindungsgemäß vorgesehen, dass das Zugmittel nur für den Notbetrieb über eine geeignete Kopplungseinrichtung lösbar an das Torblatt koppelbar ist, während es im Normalbetrieb ungenutzt und unbewegt bleibt.

Die Kopplungseinrichtung weist erfindungsgemäß eine vorzugsweise über eine geeignete Verbindungseinrichtung, insbesondere einen Karabinerhaken, lösbar mit dem Zugmittel verbundene Mitnehmereinrichtung auf. Während des Notbetriebs wird die Bewegung des Zugmittels über die Verbindungseinrichtung und die Mitnehmereinrichtung auf das Torblatt übertragen. Zu diesem Zweck weist die Kopplungseinrichtung einen an dem Torblatt angebrachten Halter auf, an den die Mitnehmereinrichtung, insbesondere formschlüssig, koppelbar ist. Eine formschlüssige Kopplung der Mitnehmereinrichtung an den Halter wird zweckmäßigerweise gesichert. Dazu kann die Kopplungseinrichtung eine zum Sichern der Kopplung der Mitnehmereinrichtung an den Halter betreibbare Sicherungseinrichtung aufweisen.

Im Rahmen der Erfindung hat es sich als besonders zweckmäßig erwiesen, wenn die Mitnehmereinrichtung ein U-Profil mit zwei über einen Verbindungsschenkel miteinander verbundenen und etwa parallel zueinander verlaufenden Außenschenkeln aufweist, während der Halter ein U-Profil mit zwei über einen Verbindungsschenkel miteinander verbundenen und etwa parallel zueinander verlaufenden Außenschenkeln umfasst, wobei die Außenschenkel des Halters in der Schließstellung vorzugsweise etwa in einer Horizontalebene verlaufen und die Außenschenkel des Mitnehmers (Halters) nach Kopplung an den Halter (Mitnehmer) die Außenschenkel des Halters vorzugsweise übergreifen. So wird eine flächige Kraftübertragung von der Mitnehmereinrichtung auf den Halter gewährleistet.

Bei der beschriebenen Ausführungsform der Erfindung kann die Sicherungseinrichtung einen Sicherungsbolzen aufweisen, der nach Koppeln des Mitnehmers an den Halter Ausnehmungen in den Außenschenkeln des Mitnehmers und des Halters durchgreift, um so zu verhindern, dass die Mitnehmereinrichtung von dem Halter abrutscht.

Wie vorstehend bereits erläutert, ist es im Rahmen der Erfindung bevorzugt, wenn das Zugmittel im Normalbetrieb von dem Torblatt abgekoppelt ist und ungenutzt und unbewegt gehalten ist. Zu diesem Zweck kann ein ortsfest angebrachter Sicherungshalter vorgesehen sein, an den der Mitnehmer im Normalbetrieb koppelbar ist, wobei bei einer besonders bevorzugten Ausführungsform der Erfindung eine Sicherung der Mitnehmereinrichtung an dem Sicherungshalter mit Hilfe des Sicherungsbolzens herstellbar ist. Der Sicherungshalter kann beispielsweise an einem seitlichen Zargenholm des Torblatts angebracht sein, der auf seiner dem Sicherungshalter abgewandten Seite Führungsschienen zur Führung der Torblattbewegung aufweisen kann. Diese Führungsschienen können bei erfindungsgemäß ausgeführten Sektionaltoren einen vertikalen Führungsschienenabschnitt aufweisen, der in der Schließstellung des Torblatts etwa parallel zu den seitlichen Rändern des Torblatts verläuft, einen horizontalen Führungsschienenabschnitt, der in der Öffnungsstellung des Torblatts etwa parallel zu den seitlichen Rändern des Torblatts verläuft, und einen den vertikalen Abschnitt mit dem horizontalen Abschnitt verbindenden bogenförmigen Abschnitt.

Sicherungshalter und Mitnehmereinrichtung eines erfindungsgemäßen Tors können so ausgeführt sein, dass das Zugmittel nach Kopplung der Mitnehmereinrichtung an den Sicherungshalter in einer Freimachung zwischen Mitnehmer und Sicherungshalter geführt ist, wobei die Freimachung etwa U-förmig ausgeführt sein kann, so dass das Zugmittel ohne Weiteres in die Freimachung eingeführt werden kann.

Wie vorstehend bereits angesprochen, kann die motorische Antriebseinrichtung über ein untersetzendes Getriebe an das Torblatt gekoppelt sein. Ferner kann ein erfindungsgemäßes Tor eine vorzugsweise eine Torsionsfeder aufweisende Gewichtsausgleichseinrichtung umfassen, die zur Unterstützung einer Öffnungsbewegung des Torblatts ausgelegt ist und über ein im Verlauf der Öffnungsbewegung auf eine vorzugsweise koaxial zur Torsionsfederachse angeordnete Seiltrommel aufwickelbares Zugmittel an das Torblatt gekoppelt ist. Die Torsionsfederachse kann in der Schließstellung oberhalb des Torblatts angeordnet sein und sich etwa in horizontaler Richtung parallel zur Oberkante des Torblatts in der Schließstellung erstrecken..

Wie ferner vorstehend bereits angedeutet, kann die Erfindung mit besonderem Vorteil bei Sektionaltoren eingesetzt werden, bei denen das Torblatt eine Mehrzahl von in Torblattbewegungsrichtung hintereinander angeordneten und bezüglich senkrecht zur Torblattbewegungsrichtung verlaufenden Gelenkachsen gelenkig miteinander verbundenen Torblattelementen aufweist, wobei der Notantriebsstrang an das in der Schließstellung unterste Torblattelement koppelbar sein kann.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich Bezug genommen wird, erläutert. In der Zeichnung zeigt:
- Fig. 1: Bestandteile eines Notantriebsstrangs eines erfindungsgemäßen Tors,
- Fig. 2: den für den Notbetrieb an das Torblatt gekoppelten Notantriebsstrang, und
- Fig. 3: den für den Normalbetrieb an einen Sicherungshalter gekoppelten Notantriebsstrang.

Gemäß Fig. 1 umfasst der erfindungsgemäße Notantriebsstrang ein als endlos umlaufende Handkette ausgeführtes Zugmittel 10, welches eine Umlenkung 12 umläuft. Die Umlenkung ist an einen seitlichen Zargenholm 100 des Tores angebunden, der andererseits auch Führungsschienensegmente des Tors trägt. In der Zeichnung ist ein bogenförmiges Führungsschienensegment erkennbar, welches ein vertikales Führungsschienensegment, welches etwa parallel zum seitlichen Zargenholm 100 verläuft, und ein nicht dargestelltes horizontales Führungsschienensegment verbindet. Der Notantriebsstrang umfasst gemäß Fig. 1 ferner eine über eine als Karabinerhaken 30 ausgeführte Verbindungseinrichtung an das Zugmittel 10 gekoppelte Mitnehmereinrichtung 20. Die Mitnehmereinrichtung 20 weist ein U-Profil mit zwei über einen Verbindungsschenkel 22 miteinander verbundenen Außenschenkeln 24 und 26 auf, wobei die Außenschenkel 24, 26 etwa parallel zueinander verlaufen. Der Verbindungsschenkel 22 ist von einer Ausnehmung 23 durchsetzt, durch die der Karabinerhaken 30 eingefädelt werden kann, der anderseits Kettenglieder des Zugmittels durchsetzt.

Die Verbindungsschenkel 24 und 26 sind von Ausnehmungen 28 mit quadratischem Querschnitt durchsetzt. Der quadratische Querschnitt der Ausnehmungen 28 der Verbindungsschenkel 24, 26 ist an den quadratischen Querschnitt eines Endabschnitts 62 eines Sicherungsbolzens 60 angepasst, der an dem dem Endabschnitt 62 abgewandten Ende eine griffartige Erweiterung 64 aufweist. Gemäß Fig 1 ist ein Halter 40 vorgesehen, der an den in der Schließstellung unteren Rand des Torblatts koppelbar ist (vgl. Fig. 2). Der Halter 40 ist als U-Profil mit zwei über eine Verbindungsschenkel 42 miteinander verbundenen Außenschenkeln 44 und 46 ausgeführt, wobei die Außenschenkel wiederum von Ausnehmungen 48 durchsetzt sind, deren Form an den Endabschnitt 62 des Sicherungsbolzens 60 angepasst ist. Die Anordnung des Halters 40 ist so gewählt, dass die Mitnehmereinrichtung 20 zum Ankoppeln an das Torblatt derart über den Halter 40 geschoben werden kann, dass die Außenschenkel 24, 26 der Haltereinrichtung 20 die Außenschenkel 44, 46 des Halters 40 übergreifen, so dass die Ausnehmungen 28 in den Außenschenkeln 24, 26 der Haltereinrichtung mit den Ausnehmungen 48 in den Außenschenkeln 44, 46 des Halters 40 fluchten und der Sicherungsbolzen durch die Ausnehmungen 48 eingeführt werden kann. Dieser Zustand ist in Fig 2 dargestellt.

In dem in Fig. 2 dargestellten Kopplungszustand kann eine Zugbewegung an der Handkette 10 durch Umlenken mittels der Umlenkeinrichtung 12 in eine Hebebewegung umgesetzt werden, die über den Karabinerhaken 30, die Mitnehmereinrichtung 20 und den Halter 40 auf das Torblatt übertragen wird.

Für den Normalbetrieb kann die Mitnehmereinrichtung 20 nach Lösen des Sicherungsbolzens 60 von dem Halter 40 gelöst und an einen an den seitlichen Zargenholm 100 angebrachten Sicherungshalter 50 gekoppelt werden. Dieser Zustand ist in Fig. 3 dargestellt. Die Mitnehmereinrichtung 20 übergreift die Außenschenkel 54, 56 des ein U-Profil aufweisenden Sicherungshalters 50 (vgl. Fig.1). In dieser Position kann der Sicherungshalter 20 wiederum mit Hilfe des Sicherungsbolzens gesichert werden, der Ausnehmungen 58 in den Außenschenkeln 54, 56 des Sicherungshalters 50 sowie die Ausnehmungen 28 in der Mitnehmereinrichtung durchsetzt. Wie in Fig. 3 erkennbar, ist neben dem U-profilartigen Abschnitt des Sicherungshalters und der Mitnehmereinrichtung eine U-förmige Freimachung gebildet, in der das Zugmittel sicher entlang des seitlichen Zargenholms 100 geführt werden kann.

Die Erfindung ist nicht auf das anhand der Zeichnung erläuterte Ausführungsbeispiel, sondern nur anhand der beigefügten Ansprüche beschränkt. Vielmehr ist an den Einsatz der Erfindung auch im Zusammenhang mit Kipptoren gedacht. Halter und Sicherungshalter können an anderen Stellen angebracht sein. Die Mitnehmereinrichtung kann unter Vermeidung eines Karabinerhakens unmittelbar an dem Zugmittel angebracht sein.

## Patentansprüche

1. Tor mit einem zwischen einer Schließstellung, in der es etwa in einer Vertikalebene angeordnet ist, und einer Öffnungsstellung, in der es zumindest teilweise über Kopf angeordnet ist, bewegbaren Torblatt, einer zum Bewegen des Torblatts zwischen der Schließstellung und der Öffnungsstellung betreibbaren, motorischen, insbesondere elektromotorischen, Antriebseinrichtung und einem an das Torblatt koppelbaren, manuell betreibbaren Notantrieb, wobei der Notantrieb über einen gesonderten Notantriebsstrang an das Torblatt koppelbar ist,
der Notantriebsstrang ein ein vorzugsweise über Kopf angeordnetes Umlenkmittel (12) umlaufendes Zugmittel (10), wie etwa eine endlos umlaufende Handkette, aufweist,
das Zugmittel (10) über eine Kopplungseinrichtung lösbar an das Tor koppelbar ist,
die Kopplungseinrichtung eine vorzugsweise über eine Verbindungseinrichtung, insbesondere einen Karabinerhaken (30), mit dem Zugmittel (10) verbundene Mitnehmereinrichtung (20) aufweist,
**dadurch gekennzeichnet, dass** die Kopplungseinrichtung einen an dem Torblatt angebrachten Halter (40) aufweist, an den die Mitnehmereinrichtung (20), insbesondere formschlüssig, koppelbar ist.

2. Tor nach Anspruch 1, **dadurch gekennzeichnet, dass** die Kopplungseinrichtung eine zum Sichern der Kopplung der Mitnehmereinrichtung (20) an den Halter (40) betreibbare Sicherungseinrichtung aufweist.

3. Tor nach einem der Ansprüche 1 oder 2, **dadurch gekennzeichnet, dass** die Mitnehmereinrichtung (20) ein U-Profil mit zwei über einen Verbindungsschenkel (22) miteinander verbundenen und etwa parallel zueinander verlaufenden Außenschenkeln (24, 26) aufweist.

4. Tor nach Anspruch 3, **dadurch gekennzeichnet, dass** der Halter (40) ein U-Profil mit zwei über einen Verbindungsschenkel (42) miteinander verbundenen und etwa parallel zueinander verlaufenden Außenschenkeln (44, 46) aufweist, wobei die Außenschenkel (44, 46) in der Schließstellung vorzugsweise etwa in Horizontalebenen verlaufen und die Außenschenkel (24, 26) der Mitnehmereinrichtung (20) nach Kopplung an den Halter (40) die Außenschenkel (44, 46) des Halters (40) vorzugsweise übergreifen.

5. Tor nach einem der Ansprüche 2 bis 4, **dadurch gekennzeichnet, dass** die Sicherungseinrichtung einen Sicherungsbolzen (60) aufweist, der nach Koppeln der Mitnehmereinrichtung (20) an den Halter (40) Ausnehmungen (28, 48) in den Außenschenkeln (24, 26, 44, 46) der Mitnehmereinrichtung (20) und des Halters (40) durchgreift.

6. Tor nach Anspruch 5, **gekennzeichnet durch** einen ortsfest angebrachten Sicherungshalter (50), an den die Mitnehmereinrichtung (20) im Normalbetrieb koppelbar ist, wobei eine Sicherung der Kopplung der Mitnehmereinrichtung (20) an dem Sicherungshalter (50) mit dem Sicherungsbolzen (60) herstellbar ist.

7. Tor nach Anspruch 6, **dadurch gekennzeichnet, dass** das Zugmittel (10) nach Kopplung der Mitnehmereinrichtung (20) an den Sicherungshalter (50) in einer Freimachung zwischen Mitnehmereinrichtung (20) und Sicherungshalter (50) geführt ist.

8. Tor nach einem der vorhergehenden Ansprüche, **dadurch gekennzeichnet, dass** die motorische Antriebseinrichtung über ein untersetzendes Getriebe an das Torblatt gekoppelt ist.

9. Tor nach einem der vorhergehenden Ansprüche, **gekennzeichnet durch** eine vorzugsweise eine Torsionsfeder aufweisende Gewichtsausgleichseinrichtung, die zur Unterstützung einer Öffnungsbewegung des Torblatts ausgelegt ist und über ein im Verlauf einer Öffnungsbewegung auf eine vorzugsweise koaxial zur Torsionsfederachse angeordnete Seiltrommel aufwickelbares Zugmittel an das Torblatt gekoppelt ist.

10. Tor nach einem der vorhergehenden Ansprüche, **dadurch gekennzeichnet, dass** das Torblatt eine Mehrzahl von in Torblattbewegungsrichtung hintereinander angeordneten und bezüglich senkrecht zur Torblattbewegungsrichtung verlaufenden Gelenkachsen gelenkig miteinander verbundenen Torblattelementen aufweist, wobei der Notantriebsstrang an das in der Schließstellung unterste Torblattelement koppelbar ist.

## Claims

1. Door having a door leaf which can be moved between a closed position, in which it is arranged approximately in a vertical plane, and an open position, in which it is arranged at least partially overhead, a motor-driven, in particular electric motor-driven, drive device which can be operated to move the door leaf between the closed position and the open position, and a manually operable emergency drive which can be coupled to the door leaf, wherein the emergency drive can be coupled to the door leaf via a separate emergency drive train,
the emergency drive train has a traction means (10), such as an endlessly circulating hand chain, which circulates a deflection means (12) which is preferably arranged overhead,
the traction means (10) can be coupled releasably to the door via a coupling device,
the coupling device has a driver device (20) which is preferably connected to the traction means (10) via a connecting device, in particular a snap hook (30),
**characterized in that** the coupling device has a holder (40) which is attached to the door leaf and to which the driver device (20) can be coupled, in particular in a form-fitting manner.

2. Door according to Claim 1, **characterized in that** the coupling device has a securing device which can be operated to secure the coupling of the driver device (20) to the holder (40).

3. Door according to either of Claims 1 and 2, **characterized in that** the driver device (20) has a U profile with two outer limbs (24, 26) which are connected to one another via a connecting limb (22) and run approximately parallel to one another.

4. Door according to Claim 3, **characterized in that** the holder (40) has a U profile with two outer limbs (44, 46) which are connected to one another via a connecting limb (42) and run approximately parallel to one another, wherein the outer limbs (44, 46) preferably run approximately in horizontal planes in the closed position and the outer limbs (24, 26) of the driver device (20) preferably engage over the outer limbs (44, 46) of the holder (40) after coupling to the holder (40).

5. Door according to one of Claims 2 to 4, **characterized in that** the securing device has a securing bolt (60) which engages through recesses (28, 48) in the outer limbs (24, 26, 44, 46) of the driver device (20) and of the holder (40) after coupling of the driver device (20) to the holder (40).

6. Door according to Claim 5, **characterized by** a securely attached securing holder (50) to which the driver device (20) can be coupled during normal operation, wherein securing of the coupling of the driver device (20) to the securing holder (50) can be produced using the securing bolt (60).

7. Door according to Claim 6, **characterized in that** the traction means (10) is guided in a clearance between driver device (20) and securing holder (50) after coupling of the driver device (20) to the securing holder (50).

8. Door according to one of the preceding claims, **characterized in that** the motor-driven drive device is coupled to the door leaf via a step-down transmission.

9. Door according to one of the preceding claims, **characterized by** a weight compensation device which preferably has a torsion spring and is designed to support an opening movement of the door leaf and is coupled to the door leaf via a traction means which can be wound up in the course of an opening movement onto a cable drum which is preferably arranged coaxially with respect to the torsion spring axis.

10. Door according to one of the preceding claims, **characterized in that** the door leaf has a plurality of door leaf elements which are arranged one behind the other in the door leaf movement direction and are connected to one another in an articulated manner with respect to articulation axes running perpendicularly with respect to the door leaf movement direction, wherein the emergency drive train can be coupled to the lowest door leaf element in the closed position.

## Revendications

1. Porte comprenant un tablier de porte déplaçable entre une position de fermeture, dans laquelle il est disposé approximativement dans un plan vertical, et une position d'ouverture, dans laquelle il est disposé au moins partiellement au-dessus de la tête, un dispositif d'entraînement motorisé, en particulier électromotorisé, pouvant être actionné pour déplacer le tablier de porte entre la position de fermeture et la position d'ouverture et un entraînement d'urgence à commande manuelle pouvant être couplé au tablier de porte, dans laquelle l'entraînement d'urgence peut être couplé au tablier de porte via une chaîne cinématique d'urgence séparée,
la chaîne cinématique d'urgence comprenant un moyen de traction (10), tel qu'une chaîne manuelle à circulation continue, circulant autour d'un moyen de renvoi (12) disposé, de préférence, au-dessus de la tête,
le moyen de traction (10) pouvant être couplé de manière amovible à la porte via un dispositif de couplage,
le dispositif de couplage comprenant un dispositif d'entraînement (20) connecté de préférence au moyen de traction (10) via un dispositif de connexion, en particulier un mousqueton (30),
**caractérisée en ce que** le dispositif de couplage présente un support (40) fixé au tablier de porte, auquel le dispositif d'entraînement (20) peut être couplé, en particulier par complémentarité de forme.

2. Porte selon la revendication 1, **caractérisée en ce que** le dispositif de couplage présente un dispositif de sécurité actionnable pour sécuriser le couplage du dispositif d'entraînement (20) au support (40).

3. Porte selon l'une quelconque des revendications 1 ou 2, **caractérisée en ce que** le dispositif d'entraînement (20) présente un profilé en U avec deux branches externes (24, 26) reliées l'une à l'autre par une branche de liaison (22) et s'étendant approximativement parallèlement l'une par rapport à l'autre.

4. Porte selon la revendication 3, **caractérisée en ce que** le support (40) présente un profilé en U avec deux branches externes (44, 46) reliées l'une à l'autre par une branche de liaison (42) et s'étendant approximativement parallèlement l'une à l'autre, dans laquelle les branches externes (44, 46) s'étendent de préférence approximativement dans des plans horizontaux en position de fermeture, et les branches externes (24, 26) du dispositif d'entraînement (20) recouvrent de préférence les branches externes (44, 46) du support (40) après le couplage au support (40).

5. Porte selon l'une quelconque des revendications 2 à 4, **caractérisée en ce que** le dispositif de sécurité présente un boulon de sécurité (60) qui, après le couplage du dispositif d'entraînement (20) au support (40), traverse des évidements (28, 48) dans les branches externes (24, 26, 44, 46) du dispositif d'entraînement (20) et du support (40).

6. Porte selon la revendication 5, **caractérisée par** un support de sécurité (50) fixé de manière stationnaire, auquel le dispositif d'entraînement (20) peut être couplé en mode de fonctionnement normal, dans laquelle une sécurisation du couplage du dispositif d'entraînement (20) au support de sécurité (50) peut être réalisée avec le boulon de sécurité (60).

7. Porte selon la revendication 6, **caractérisée en ce que** le moyen de traction (10) est guidé dans un dégagement entre le dispositif d'entraînement (20) et le support de sécurité (50) après le couplage du dispositif d'entraînement (20) au support de sécurité (50).

8. Porte selon l'une quelconque des revendications précédentes, **caractérisée en ce que** le dispositif d'entraînement motorisé est couplé au tablier de porte via un réducteur.

9. Porte selon l'une quelconque des revendications précédentes, **caractérisée par** un dispositif de compensation de poids comprenant de préférence un ressort de torsion, qui est conçu pour soutenir un mouvement d'ouverture du tablier de porte et est couplé au tablier de porte via un moyen de traction enroulable sur un tambour de câble, de préférence disposé coaxialement à l'axe du ressort de torsion, au cours d'un mouvement d'ouverture.

10. Porte selon l'une quelconque des revendications précédentes, **caractérisée en ce que** le tablier de porte présente une pluralité d'éléments de tablier de porte disposés successivement dans la direction du mouvement du tablier de porte et articulés les uns aux autres par rapport à des axes articulés perpendiculaires à la direction du mouvement du tablier de porte, dans laquelle la chaîne cinématique d'urgence peut être couplée à l'élément de tablier de porte le plus bas en position de fermeture.
